# EUROPÄISCHE PATENTSCHRIFT

(11) **EP 1 621 682 B1**
(45) Veröffentlichungstag und Bekanntmachung des Hinweises auf die Patenterteilung: **20.05.2009**
(21) Anmeldenummer: 05016439.1
(22) Anmeldetag: 28.07.2005
(51) Int. Cl.: E02F 9/16, B66C 13/52

(54) **Umschlaggerät**
Transfer device.
Appareil de transbordement.

(30) Priorität: 30.07.2004 DE 202004011990 U
(43) Veröffentlichungstag der Anmeldung: 01.02.2006
(73) Patentinhaber: Liebherr-Hydraulikbagger GmbH, 88457 Kirchdorf/Iller (DE)
(72) Erfinder: Mieger, Rolf, 88457 Kirchdorf-Unteropfingen (DE)
(74) Vertreter: Laufhütte, Dieter

(56) Entgegenhaltungen:
- EP-A- 1 153 880
- DE-A1- 3 148 960
- NL-C2- 1 015 068
- SE-B- 407 548
- SU-A1- 844 556
- US-A- 4 511 015
- PATENT ABSTRACTS OF JAPAN Bd. 2000, Nr. 14, 5. März 2001 (2001-03-05) -& JP 2000 319936 A (MARUMA TECHNICA CO LTD), 21. November 2000 (2000-11-21)
- PATENT ABSTRACTS OF JAPAN Bd. 1997, Nr. 06, 30. Juni 1997 (1997-06-30) -& JP 09 032036 A (SUMITOMO CONSTR MACH CO LTD), 4. Februar 1997 (1997-02-04)

## Beschreibung

Die Erfindung betrifft ein Umschlaggerät nach dem Oberbegriff des Anspruchs 1.

Unter Umschlaggeräten sind in diesem Zusammenhang Umschlaggeräte beispielsweise für Holz, Schrott oder beliebige andere Güter, aber auch Bagger und Kräne zu verstehen. Bei derartigen Umschlaggeräten ist es bereits bekannt, die Fahrerkabine höhenverstellbar vorzusehen, um eine verbesserte Sicht über den Arbeitsbereich, beispielsweise Ladeluken, Eisenbahnwagons oder ähnliches zu ermöglichen. Hierzu wird das Fahrerhaus auf einem beweglichen Ausleger angeordnet.

So ist beispielsweise aus der DE 42 25 948 A1 eine mobile Lademaschine bekannt, deren Kabine aus einer der Maschinenbasis nahen Ausgangsstellung mittels an ihrem Sockel gelagerter Parallellenker angehoben werden kann. Bei dieser Verstellvorrichtung erstreckt sich in der Ausgangsstellung das am Kabinensockel angreifende Lenkerpaar rückwärtig bis zu einem erhöhten festen Anschluss am Oberwagen und lässt sich mit Hilfe eines Antriebszylinders zusammen mit der Kabine entlang eines Kreisbogens anheben.

Aus der DE 26 31 578 C3 ist eine Kabinen-Verstellvorrichtung zu einer Arbeitsmaschine bekannt, bei der zur Höhenverstellung einer Kabine auf der einen Seite am Kabinensockel und auf der anderen Seite an einer hinter der Kabine angeordneten Säule angelenktes Parallellenkergetriebe vorgesehen ist. Die drehbare Säule ist sehr dicht hinter dem vorderen Kabinenplatz angeordnet, damit die Kabine in ihrer durch Verdrehen der Säule um deren vertikale Achse erreichbaren rückwärtsweisenden Stellung wenigstens noch teilweise über dem Fahrzeug verbleibt.

Zusätzlich zu einer solchen oberhalb der Maschinenbasis verbleibenden Höhenverstellung der Kabine besteht häufig der Bedarf, die Kabine in Richtung des Auslegers weiter nach vorne zu bewegen.

Um dies zu erreichen, ist entsprechend der DE 44 43 170 C2 der Ausleger aus zwei aneinander gekoppelten Hubgerüsten gebildet, die an deren vorderen Ende ein Tragstück zur Aufnahme eines Fahrerhauses aufweisen. Die Hubgerüste bestehen entsprechend dieser Schrift aus zwei Parallellenkergetrieben, die mittig über ein Verbindungsblech schwenkbar zueinander angeordnet sind. Die Verschwenkung erfolgt durch entsprechende Kolben-Zylinderanordnungen an den Parallellenkergetrieben.

Auch aus der EP 0 960 982 B1 ist es bereits bekannt, die Fahrerkabine eines Umschlaggeräts bzw. einer Arbeitsmaschine über zwei zueinander schwenkbare Parallellenkergetriebe, die über Kolben-Zylinderanordnungen antreibbar sind, zu verschwenken.

Aus der JP 2000 319936 A ist ein Umschlaggerät nach dem Oberbegriff des Anspruchs 1 bekannt. Hier ist lediglich ein zweiteiliger Ausleger beschrieben, der eine Säule und einen teleskopierbaren Ausleger aufweist, der um die Säule verschwenkbar ist.

Die Aufgabe der vorliegenden Erfindung ist es, ein Umschlaggerät der gattungsgemäßen Art derart weiterzubilden, dass die Ausladung und Hubhöhe der beweglich gelagerten Fahrerkabine noch weiter verbessert wird, um eine Verbesserung der Sicht zu erreichen. Gleichzeitig soll trotz dieser verbesserten Reichweite der beweglichen Fahrerkabine die Transporthöhe der eingefahrenen Fahrerkabine und des diesen verfahrenden Auslegers möglichst weitgehend minimiert wurden.

Die Aufgabe wird erfindungsgemäß durch die Kombination der Merkmale des Anspruchs 1 gelöst. Demnach wird ein Umschlaggerät mit einer an einem beweglichen und verfahrbaren Ausleger angelenkten Fahrerkabine vorgeschlagen, bei dem der Ausleger aus zwei Teilauslegern besteht, die über ein Verbindungsstück miteinander verbunden sind, wobei der zumindest eine Teilausleger ein Teleskopausleger ist. Die aus dem Stand der Technik bekannten Parallellenkergetriebe werden zumindest teilweise durch teleskopierbare Ausleger ersetzt, die die Kabine durch entsprechende Kolben-Zylinderanordnungen in einer vorgewählten Position halten. Der Einsatz teleskopierbarer Ausleger hat den Vorteil, dass sich große Kastenquerschnitte positiv aus das Torsionsverhalten des Auslegers auswirken. Der besondere Vorteil des Einsatzes eines Teleskopauslegers als zumindest einen der beiden Teilausleger besteht darin, dass bei maximierter Ausladung der Fahrerkabine eine größere Reichtiefe erreicht wird, was beispielsweise bei einem hochgesetzten Oberwagen eines Umschlaggeräts ein Aussteigen aus der Fahrerkabine in Bodennähe ermöglicht, während der Platzbedarf beim Fahrbetrieb minimiert werden kann.

Gemäß der erfindungsgemäßen Lösung ist der erste Teilausleger ein über eine Kolben-Zylinderanordnung bewegbares Parallellenkergetriebe, das mit seinem einen Ende am Oberwagen angelenkt ist, während das andere Ende an einem Verbindungsstück angelenkt ist, an dem wiederum ein freies Ende des Teleskopauslegers um einen Drehpunkt schwenkbar bezüglich des ersten Teilauslegers angelenkt ist. Hierdurch wird eine sehr flexible Verschwenkbewegung des Auslegers ermöglicht.

Weitere Einzelheiten und Vorteile der Erfindung ergeben sich aus den sich an den Hauptanspruch anschließenden Unteransprüchen.

Der Teleskopausleger kann über mindestens eine Kolben-Zylinderanordnung antreibbar sein.

Der Teleskopschuss des Teleskopauslegers kann ebenfalls mittels einer Kolben-Zylinderanordnung verfahrbar sein.

Der Teleskopausleger kann unmittelbar mit der Fahrerkabine verbunden sein. Dabei kann die Fahrerkabine mittels einer Kolben-Zylinderanordnung um einen Schwenkpunkt am Teleskopausleger schwenkbar sein.

Besonders vorteilhaft ist es, dass neben der Kolben-Zylinderanordnung eine weitere Kolben-Zylinderanordnung vorgesehen ist, die einerseits am Teleskopausleger und andererseits am Verbindungsstück zwischen den beiden Teilauslegers angelenkt ist, wobei die Kolben-Zylinderanordnungen derart miteinander gekoppelt sind, dass die verdrängte Ölmenge aus der am Verbindungsstück angelenkten Kolben-Zylinderanordnung in die am Fahrerhaus angelenkte Kolben-Zylinderanordnung befördert wird, um dort die gleiche Hublänge zu- erzeugen, so dass sich bei dem . Teleskopausleger und der Fahrerkabine bei entsprechendem Verschwenken die gleiche Winkeländerung ergibt und somit die Fahrerkabine in ihrer Position bleibt.

Gemäß der Erfindung ist insbesondere der erste Teilausleger ein über eine Kolben-Zylinderanordnung bewegbares Parallellenkergetriebe. Im Rahmen der Erfindung kann aber auch anstelle des ersten der zweite Teilausleger als Parallellenkergetriebe ausgebildet sein.

Erfindungsgemäß ist aber zumindest der zweite oder gegebenenfalls der erste Teilausleger als Teleskopausleger ausgebildet. Im Rahmen der Erfindung können auch beide Teilausleger als Teleskopausleger ausgebildet sein, wobei die entsprechende Beweglichkeit der Teleskopausleger dann durch entsprechende Kolben-Zylinderanordnungen erreicht wird.

Es liegt auch im Rahmen der Erfindung, dass der Teleskopausleger durch einen einfachen Monoausleger ersetzt ist.

Weitere Einzelheiten und Vorteile der Erfindung werden anhand von in der Zeichnung dargestellten Ausführungsbeispielen näher erläutert. Es zeigen:
- Figur 1:: ein Umschlaggerät mit einer Fahrerkabinen-Verstellvorrichtung nach der vorliegenden Erfindung,
- Figur 2:: ein modifiziertes Umschlaggerät mit der Fahrerkabinen-Verstellvorrichtung der Erfindung, wie sie bereits in Figur 1 gezeigt wurde,
- Figur 3:: eine Detaildarstellung der Fahrerkabinen-Verstellvorrichtung gemäß einer anderen Ausgestaltung der Erfindung,
- Figur 4:: eine weitere erfindungsgemäße Kabinen-Verstellvorrichtung in einem modifizierten Ausführungsbeispiel,
- Figur 5:: eine andere Ausführungsvariante der erfindungsgemäßen Fahrerkabinen-Verstellvorrichtung und
- Figur 6:: nochmals ein Umschlaggerät der vorliegenden Erfindung mit einer modifizierten Fahrerkabinen-Verstellvorrichtung gemäß der vorliegenden Erfindung.

Die Figur 1 zeigt ein Umschlaggerät 10 in einer ersten Ausführungsform gemäß der vorliegenden Erfindung, wobei der Aufbau des Unterwagens 11 sowie des Oberwagens 15 des Umschlaggerätes konventionell ist und daher keiner weiteren Erläuterung bedarf. Der Unterwagen 11 ist, wie hier dargestellt, durch Stützen 50 und 52 abgestützt. Die vorliegende Erfindung betrifft die Verstellvorrichtung für die verfahrbare Fahrerkabine 12. Diese besteht aus einem Ausleger 14, welcher durch in der Darstellung gemäß Figur 1 in zwei unterschiedlichen Stellungen gezeigt ist. Zum einen ist die Fahrerkabine über den Ausleger in eine erhöhte Position gefahren, in der die Bedienperson einen guten Überblick hat, wobei der Einsehwinkel in der Figur 1 eingezeichnet ist.

In der in Figur 1 dargestellten Ausführungsform besteht der Ausleger 14 aus einem ersten Teilausleger, der als Parallellenkergetriebe 18 ausgebildet ist. Das Parallellenkergetriebe 18 ist mit seinem einen Ende am Oberwagen 15 angelenkt, während das andere Ende an einem Verbindungsstück 28 angelenkt ist. Das Parallellenkergetriebe 18 wird durch eine Kolben-Zylinderanordnung 20 verschwenkt. An dem Verbindungsstück 28 ist der zweite Teilausleger in Form eines Teleskopauslegers 22 angeordnet, wobei der Teleskopausleger um den Schwenkpunkt 25 gegenüber dem Parallellenkergetriebe 18 verschwenkbar ist. Mit seinem freien Ende ist der Teleskopausleger, genauer gesagt der ausfahrbare Teleskopschuss 30 des Teleskopauslegers 22 mit einem Tragstück 38 verbunden, das die Fahrerkabine 12 trägt.

Zum Ausfahren des Teleskopschusses ist eine Kolben-Zylinderanordnung 32 vorgesehen. Der Teleskopausleger kann um seinen Drehpunkt 25 über die Kolben-Zylinderanordnung 26 verschwenkt werden, da die Kolben-Zylinderanordnung 26 einerseits am Teleskopausleger 22 und andererseits am Verbindungsstück 28 angreift. Über eine Kolben-Zylinderanordnung 34 kann das Tragstück 38 und die mit diesem verbundene Kabine 12 im Verhältnis zum Teleskopausleger 22 verschwenkt werden. Die Kabine ist in zwei Schwenkstellungen in der angehobenen Position in Figur 1 dargestellt.

Zur Steuerung der Fahrerkabine 12 ist neben der Kolben-Zylinderanordnung 34 noch eine Kolben-Zylinderanordnung 36 vorgesehen, die einerseits am Verbindungsstück 28 und andererseits am unteren Teil des Teleskopauslegers 22 in der in Figur 1 dargestellten Art und Weise angelenkt ist. Die Kolben-Zylinderanordnungen 34 und 36 sind als sogenannte Masterzylinder ausgebildet und über diese beiden Masterzylinder 34 und 36 ist das Tragstück 38, an welchem das Fahrerhaus 12 angeordnet ist, derart steuerbar, dass die Fahrerkabine 12 auch während des Verfahrens des Teleskopauslegers in ihrer eingestellten horizontalen oder geneigten Position verbleibt. Die Kolben-Zylinderanordnungen 34 und 36 sind so am Teleskopausleger angeordnet und miteinander gekoppelt, dass beispielsweise die aus der Kolben-Zylinderanordnung 36 verdrängte Ölmenge in die Kolben-Zylinderanordnung 34 gelangt und dort die gleiche Hubänderung hervorruft, wie in der Kolben-Zylinderanordnung 36 (Masterzylinder).

In der Figur 2 ist ein Materialumschlaggerät 10 gezeigt mit einer Fahrerkabine 12, die über einen Ausleger 14 mit dem Oberwagen 15 verbunden ist, wobei diese Anordnung identisch zu derjenigen gemäß Figur 1 ist. Im hier dargestellten Ausführungsbeispiel ist jedoch der Oberwagen 15 des Umschlaggeräts 10 gegenüber dem Unterwagen 11 durch Einsetzen eines Zwischenstückes 13 hochgesetzt. Trotz dieser hochgesetzten Anordnung des Oberwagens 15 ist, wie aus den verschiedenen Darstellungen der verfahrbaren Fahrerkabine 12 in dieser Figur 2 zu sehen ist, ein Aussteigen aus der Fahrerkabine 12 in Bodennähe möglich, da der Teleskopausleger 22 eine größere Reichtiefe der Fahrerkabine sicherstellt. In der Darstellung gemäß Figur 2 ist verglichen zu der Darstellung gemäß der Figur 1 der Teleskopausleger um die Höhendifferenz des Zwischenstücks 13 nach unten zum Boden hin ausgefahren.

In der Figur 3 ist eine modifizierte Ausführungsform, die ebenfalls in den Rahmen der Erfindung fällt, gezeigt. Hier ist statt eines Teleskopauslegers 22 ein Monoausleger 22' vorgesehen.

In der Ausführungsvariante gemäß Figur 4 ist eine Ausführung gezeigt, in der die beiden Teilausleger Monoausleger 22' und 25' sind. Hier sind die Ausleger mit Steuerzylindern 52 und 54 ausgestattet, die anstelle des Parallellenkergetriebes 18 einen Ausgleich derart ermöglichen, dass die Kabine 12 in der gewünschten waagerechten oder leicht geneigten Position gehalten werden kann. Die mögliche Neigung der Fahrerkabine 12 wird in der Figur 4 durch den Winkel α angegeben.

Die modifizierte Darstellung gemäß Figur 5 zeigt eine Ausführungsvariante des Auslegers 14, in welcher der erste mit dem Oberwagen 15 verbundene Teilausleger als Teleskopausleger 60 ausgebildet ist, während der zweite Teilausleger als Parallellenkergetriebe 62 ausgebildet ist. Hier sind Hubzylinder 64 und 66 vorgesehen, die dem Heben der Kabine 12 dienen. Mit 68 ist eine Kolben-Zylinderanordnung bezeichnet, die zum Ausfahren eines Teleskopschusses 61 aus dem Teleskopausleger 60 dient. Mit 52, 52' und 54, 51' wiederum sind die Steuerzylinder bezeichnet, die, wie auch schon in der Ausführungsvariante gemäß Figur 4, dazu dienen, die Fahrerkabine in waagerechter Position zu halten.

Schließlich ist in der Figur 6 eine Ausführungsform eines Umschlaggeräts 10 gezeigt, die derjenigen gemäß Figur 1 ähnlich ist. Hier sind allerdings die Kolben-Zylinderanordnung 26 und die Kolbenzylinderanordnung 34 unterhalb des Teleskopauslegers 22 angeordnet. Insofern ist der Anlenkpunkt des Teleskopauslegers 22 am Tragstück 38 der Fahrerkabine 12 oberhalb des Anlenkpunktes der Kolben-Zylinderanordnung 34 am Tragstück 38 angeordnet.

## Patentansprüche

1. Umschlaggerät (10) mit einer an einem beweglichen und verfahrbaren Ausleger angelenkten Fahrerkabine (12), wobei der Ausleger aus zwei Teilauslegern besteht, die über ein Verbindungsstück miteinander verbunden sind, wobei ein Teilausleger ein Teleskopausleger (22) ist,
**dadurch gekennzeichnet,**
**dass** der erste Teilausleger ein über eine Kolben-Zylinderanordnung (20) bewegbares Parallellenkgetriebe (18) ist, das mit seinem einen Ende am Oberwagen (15) angelenkt ist, während das andere Ende an einem Verbindungsstück (28) angelenkt ist, an dem wiederum ein freies Ende des Teleskopauslegers (22) um einen Drehpunkt (25) schwenkbar bezüglich des ersten Teilauslegers (18) angelenkt ist.

2. Umschlaggerät (10) nach dem vorhergehenden Anspruch, **dadurch gekennzeichnet, dass** der Teleskopausleger (22) über mindestens eine Kolben-Zylinderanordnung (26) antreibbar ist.

3. Umschlaggerät (10) nach einem der vorhergehenden Ansprüche, **dadurch gekennzeichnet, dass** der Teleskopschuss (30) des Teleskopauslegers (22) mittels einer Kolben-Zylinderanordnung (32) verfahrbar ist.

4. Umschlaggerät (10) nach einem der vorhergehenden Ansprüche, **dadurch gekennzeichnet, dass** die Fahrerkabine mittels einer Kolben-Zylinderanordnung (34) um einen Schwenkpunkt am Teleskopausleger schwenkbar ist.

5. Umschlaggerät (10) nach einem der vorhergehenden Ansprüche, **dadurch gekennzeichnet, dass** der Teleskopausleger (22) mit der Fahrerkabine (12) verbunden ist.

6. Umschlaggerät (10) nach einem der vorhergehenden Ansprüche, **dadurch gekennzeichnet, dass** neben der Kolben-Zylinderanordnung (34) eine weitere Kolben-Zylinderanordnung (36) vorgesehen ist, die einerseits am Teleskopausleger (22) und andererseits am Verbindungsstück (28) angelenkt ist, wobei die Kolben-Zylinderanordnungen (34, 36) derart miteinander gekoppelt sind, dass die verdrängte Ölmenge aus der Kolben-Zylinderanordnung (34) in die Kolben-Zylinderanordnung (36) gefördert wird, um dort die gleiche Hublänge zu erzeugen, so dass sich bei dem Teleskopausleger (22) und der Fahrerkabine (12) die gleiche Winkeländerung ergibt.

## Claims

1. A transfer apparatus (10) comprising an operator cabin (12) articulated at a movable and travelable boom, wherein the boom consists of two partial booms which are connected to one another via a connection piece, with at least one partial boom being a telescopic boom (22),
**characterized in that**
the first partial boom is a parallel connecting rod transmission (18) which is movable via a piston-in-cylinder arrangement (20) and whose one end is articulated at the superstructure (15), while the other end is articulated at a connection piece (28) at which in turn a free end of the telescopic boom (22) is articulated pivotably about a pivot point (25) with respect to the first partial boom (18).

2. A transfer apparatus (10) in accordance with the preceding claim, **characterized in that** the telescopic boom (22) is drivable via at least one piston-in-cylinder arrangement (26).

3. A transfer apparatus (10) in accordance with one of the preceding claims, **characterized in that** the telescopic section (30) of the telescopic boom (22) is travelable by means of a piston-in-cylinder arrangement (32).

4. A transfer apparatus (10) in accordance with one of the preceding claims, **characterized in that** the operator cabin is pivotable at the telescopic boom about a pivot point by means of a piston-in-cylinder arrangement (34).

5. A transfer apparatus (10) in accordance with one of the preceding claims, **characterized in that** the telescopic boom (22) is connected to the operator cabin (12).

6. A transfer apparatus (10) in accordance with one of the preceding claims, **characterized in that**, in addition to the piston-in-cylinder arrangement (34), a further piston-in-cylinder arrangement (36) is provided which is articulated, on the one hand, at the telescopic boom (22) and, on the other hand, at the connection piece (28), wherein the piston-in-cylinder arrangements (34, 36) are coupled to one another such that the displaced oil volume from the piston-in-cylinder arrangement (34) is transported into the piston-in-cylinder arrangement (36) to produce the same lift length there such that the same angular change results with the telescopic boom (22) and the operator cabin (12).

## Revendications

1. Engin de transbordement (10), comportant une cabine de conduite (12), articulée sur une flèche mobile et réglable, la flèche étant formée par deux flèches partielles qui sont assemblées l'une à l'autre par une pièce d'assemblage, l'une des flèches partielles étant une flèche télescopique (22),
cractérisé en ce que
la première flèche partielle est un mécanisme à bras parallèles (18), qui peut être déplacé au moyen d'un système à cylindre et piston (20) et qui est articulé avec l'une de ses extrémités sur le châssis tournant (15), tandis que l'autre extrémité est articulée sur une pièce d'assemblage (28), contre laquelle est également articulée une extrémité libre de la flèche télescopique (22) de manière à pouvoir pivoter autour d'un point de rotation (25) par rapport à la première flèche partielle (18).

2. Engin de transbordement (10) selon la revendication précédente, **caractérisé en ce que** la flèche télescopique (22) peut être actionnée par au moins un système à cylindre et piston (26).

3. Engin de transbordement (10) selon l'une quelconque des revendications précédentes, **caractérisé en ce que** le tronçon escamotable (30) de la flèche télescopique (22) peut être manoeuvré au moyen d'un système à cylindre et piston (32).

4. Engin de transbordement (10) selon l'une quelconque des revendications précédentes, **caractérisé en ce que** la cabine de conduite est apte à pivoter au moyen d'un système à cylindre et piston (34) autour d'un point de pivotement sur la flèche télescopique.

5. Engin de transbordement (10) selon l'une quelconque des revendications précédentes, **caractérisé en ce que** la flèche télescopique (22) est assemblée à la cabine de conduite (12).

6. Engin de transbordement (10) selon l'une quelconque des revendications précédentes, **caractérisé en ce que**, outre le système à cylindre et piston (34), il est prévu un autre système à cylindre et piston (36), qui est articulé, d'une part, sur la flèche télescopique (22) et, d'autre part, sur la pièce d'assemblage (28), lesdits systèmes à cylindre et piston (34, 36) étant couplés entre eux de telle sorte que le volume d'huile refoulé hors du système à cylindre et piston (34) est transporté vers le système à cylindre et piston (36), afin d'y générer la même longueur de levage, de manière à obtenir la même variation angulaire sur la flèche télescopique (22) et la cabine de conduite (12).
